# FASCICULE DE BREVET EUROPEEN

(11) **EP 0 047 689 B1**
(45) Date de publication et mention de la délivrance du brevet: **12.06.1985**
(21) Numéro de dépôt: 81401332.2
(22) Date de dépôt: 21.08.1981
(51) Int. Cl.: B65D 85/12

(54) **Procédé de fabrication d'une boîte, en particulier pour cigares, et boîte ainsi fabriquée**
Verfahren zur Herstellung von Behältern, insbesondere für Zigarren und dadurch hergestellter Behälter
Method of making a container, particularly for cigars, and container made by that method

(30) Priorité: 03.09.1980 FR 8018967
(43) Date de publication de la demande: 17.03.1982
(73) Titulaire: SOCIETE D'EXPLOITATION INDUSTRIELLE DES TABACS ET DES ALLUMETTES, 75340 Paris Cedex 07 (FR)
(72) Inventeur: Hansen, Michel, F-92170 Vanves (FR)
(74) Mandataire: Bloch, Robert

## Description

La présente invention concerne un procédé de fabrication d'une boîte, en particulier pour cigares, boîte constituée d'un fond, de paroi latérales doublées d'un renfort interne et d'un couvercle articulé sur l'une des parois latérales. Ces boîtes peuvent être recouvertes d'un papier imprimé portant la marque des produits qu'elles contiennent et leurs caractéristiques ou sont fabriquées directement à partir de carton imprimé.

Ces boîtes (GB-A 582746), connues sous le nom de boîtes à cape ou à coiffe et qui sont utilisées pour empaqueter les petits cigares depuis plus de vingt ans, sont fabriquées à partir de deux parties on flans identiques, l'une formant le fond et l'autre le couvercle. A l'intérieur du fond on fixe un renfort qui est formé par une bande rapportée qui est pliée pour former les quatre coins et dont la hauteur est sensiblement égale à la hauteur totale de la boîte. Le couvercle et le fond sont ensuite réunis, par exemple par le papier imprimé qui est collé sur toute la boîte et qui forme ainsi l'articulation entre le fond et le couvercle sur un côté, après sa découpe sur les trois autres côtés.

Cette manière de fabriquer les boîtes nécessite des manipulations multiples du fait des différentes parties qui doivent être réunies puis assemblées. Elle demande également une grande précision d'assemblage pour obtenir une boîte parfaite à la présentation.

Le procédé suivant l'invention de fabrication de cette même boîte a pour but de réduire le nombre de pièces à assembler, donc le nombre de manipulations et d'exiger ainsi un minimum de précision.

A cet effet, l'invention prévoit que dans un premier flan, découpé dans une feuille, on forme les parois latérales de la boîte par pliage de bandes latérales du dit flan, suivant deux zones rabattues l'une sur l'autre vers l'intérieur suivant un trait de pliage constituant le bord libre desdites parois latérales, on fixe, sur le bord libre des parois latérales, un fond découpé dans un second flan et on découpe trois des zones extérieures des parois latérales de la boîte suivant des incisions sensiblement parallèles à leur bord libre, pour former le couvercle.

Le procédé ci-dessus permet d'obtenir une boîte qui comprend une partie centrale et des parois latérales constituées par des bandes pliées suivant les côtés de cette partie centrale, ces bandes comportant chacune deux zones rabattues l'une sur l'autre vers l'intérieur suivant une ligne de pliage parallèle au côté correspondant, le fond de la boîte étant fixé aux parois latérales suivant les lignes de pliage, et trois des zones externes étant incisées suivant une incision parallèle aux côtés et constituant le bord libre du couvercle, et le couvercle étant articulé à la boîte suivant une incision formant ligne de pliage parallèle au côté adjacent de la partie centrale et située dans le prolongement des lignes d'incision les zones externes étant liées aux zones internes sur au moins une partie de la hauteur des parois latérales à partir de la partie centrale et desdites incisions.

Le procédé de l'invention permet de remplir la boîte avant d'appliquer le fond.

Le matériau utilisé peut être directement imprimé et, dans ce cas, la boîte est entièrement terminée après remplissage, ou bien une étiquette est apposée sur la boîte comme dans le mode de fabrication classique.

La description du procédé qui va suivre illustre une modalité de fabrication de la boîte et ne constitue qu'un exemple non limitatif du procédé suivant l'invention. Il s'agit dans cet exemple d'une boîte à base carrée.

Sur le dessin annexé:
La figure 1 est une vue du premier flan avant pliage et rabattement.
La figure 2 est une vue en perspective du flan de la figure 1 après pliages et rabattements des parois latérales.
La figure 3 est une vue en coupe de la boîte terminée, selon la ligne 111-III de la figure 1, et
La figure 4 est une vue en coupe, similaire à la figure 3, mais la partie-couvercle étant soulevée.

Dans l'exemple représenté, le premier flan est constitué par une partie centrale, 1 carrée, délimitée par des côtés rainurés 2. Cette partie centrale se prolonge, sur chacun de ses côtés, par des bandes rectangulaires latérales 3, 4, 5, 6 opposées et symétriques deux à deux, de longueur égale à celle des côtés 2 et de même largeur correspondant à deux fois la profondeur de la boîte finie.

Les parties 4 et 6 portent, sur une face, une ligne de pliage 7 à mi-épaisseur du matériau, disposée à la moitié de la largeur, la partageant ainsi en deux zones 8 et 9, ligne qui permettra le pliage à 180° des parties 4 et 6. Sur l'autre face, chaque partie 4, 6 comporte respectivement une incision 10, 12 à mi-épaisseur du matériau ménagée à la moitié dela largeur de la zone 8 et qui permettra l'ouverture de la boîte comme il sera expliqué plus loin.

Les parties 3 et 5 portent également une ligne de pliage 7 et une incision 10 disposées de manière identique à celles des parties 4 et 6. Mais la ligne 7, qui les partage en deux zones 8 et 9, délimite un décrochement 11 de chaque côté, de profondeur égale au double de l'épaisseur du matériau.

Le pliage du flan, pour obtenir la boîte finale, illustré sur la figure 2, est fait de la manière suivante.

Le flan étant à plat, on plie à 180°, suivant la ligne 7, la zone 9 sur la zone 8 de chaque partie 3, 4, 5, 6 vers l'intérieur du flan, la partie comprise entre les deux incisions ayant reçu auparavant une ligne de colle (zone hachurée sur la figure 3).

On plie ensuite à 90°, c'est-à-dire qu'on amène verticalement suivant le rainage des cotés 2, les quatre parties 3, 4, 5 et 6 encollées aux quatre angles. Les décrochements 11 permettent le logement de l'épaisseur des parties 3 et 4 pour former des angles nets sans surépaisseur.

On a donc formé ainsi un réceptable dont la base, qui formera ensuite le couvercle, est carrée et dont les quatre parois latérales sont doublées d'un renfort intérieur.

Ensuite (figure 3), on encolle les épaisseurs des parois latérales (zone finement hachurée) sur lesquelles on applique un flan carré 13 de même dimension que la partie centrale qui formera le fond de la boîte terminée. On pourrait toutefois emboîter, entre les quatre parois latérales, un flan dont les rabats auraient été encollés.

Auparavant, il est possible de remplir le réceptable avec des cigares et, le fond assurant la fermeture de la boîte, celle-ci est ensuite retournée. On découpe alors, au niveau des trois incisions 10, les parois latérales, le quatrième côté formant, au niveau de l'incision formant une ligne de pliage 12, l'articulation du couvercle et du fond (figure 4).

Si la boîte n'a pas été remplie avant l'application du fond, elle peut être remplie directement à ce moment ou stockée en vue de son utilisation ultérieure.

On constate après pliage et ouverture de la boîte que les parties 9 forment le renfort intérieur de la boîte et que les parties comprises entre les lignes 7 et les incisions 10, 12 forment finalement la partie inférieure des parois latérales fixées au fond et sur laquelle est collé le renfort. La partie de la zone 8, comprise entre le côté 2 et l'incision 10, 12, forme, elle, la partie supérieure des parois latérales intégrées du couvercle.

On peut glisser, lors du pliage, dans les trois incisions 10, un fil qui dépassera dans un angle. En utilisant ce procédé, on peut utiliser un flan de carton portant toutes les indications qui sont mentionnées ordinairement sur les couvercles des boîtes et on obtient ainsi directement des boîtes, prêtes à la vente, qui auront demandé, lors de leur fabrication et de leur remplissage, un minimum de manipulations et de main-d'oeuvre.

## Revendications

1. Procédé de fabrication d'une boîte à couvercle articulé et renfort intérieur des parois latérales, caractérisé par le fait que dans un premier flan, découpé dans une feuille, on forme les parois latérales de la boîte par pliage de bandes latérales (3, 4, 5, 6) du dit flan, suivant deux zones (8, 9) rabattues l'une sur l'autre vers l'intérieur suivant un trait de pliage (7) constituant le bord libre desdites parois latérales, on fixe, sur le bord libre des parois latérales, un fond (13) découpé dans un second flan et on découpe trois des zones extérieures (8) des parois latérales de la boîte suivant des incisions (10) sensiblement parallèles à leur bord libre, pour former le couvercle.

2. Boîte à couvercle articulé et renfort intérieur des parois latérales, caractérisé par le fait qu'elle comprend une partie centrale (1) et des parois latérales constituées par des bandes (3, 4, 5, 6) pliées suivant les côtés (2) de cette partie centrale, ces bandes comportant chacune deux zones (8, 9) rabattues l'une sur l'autre vers l'intérieur suivant une ligne de pliage (7) parallèle au côté (2) correspondant, le fond (13) de la boîte étant fixé aux parois latérales suivant les lignes de pliage (7), et trois des zones externes (8) étant incisées suivant une incision (10) parallèle aux côtés (2) et constituant le bord libre du couvercle, et le couvercle étant articulé à la boîte suivant une incision (12) formant ligne de pliage parallèle au côté (2) adjacent de la partie centrale (1) et située dans le prolongement des lignes d'incision (10) les zones externes (8) étant liées aux zones internes (9) sur au moins une partie de la hauteur des parois latérales à partir de la partie centrale et desdites incisions.

## Claims

1. Process for manufacturing a box with hinged lid and inner stiffener for the side walls thereof, characterized in that in a first blank, cut in a sheet, are formed the side walls of the box by folding of lateral strips (3, 4, 5, 6) of said blank along two zones (8, 9) folded inwardly one against the other along a folding line (7) forming the free edge of said side walls, a bottom (13), cut into a second blank, is fixed on the free edge of the side walls, and three of the outer zones (8) of the side walls of the box are cut along incisions (10) approximately parallel to their free edge to form the lid.

2. Box with hinged lid and inner stiffener for the side walls thereof, characterized in that it comprises a central part (1) and side walls made of strips (3, 4, 5, 6) folded along the sides (2) of said central part, said strips each comprising two zones (8,9) folded inwardly one against the other along a fold line (7) parallel with the corresponding side (2), the bottom (13) of the box being fixed to the side walls along the fold lines (7), and three of the outer zones (8) being cut along an incision (10) parallel to the sides (2) and being the free edge of the lid, and the lid being hinged to the box along an incision (12) forming fold line parallel to the adjacent side (2) of the central part (1) and located in the prolongation of the incision lines (10), the outer zones (8) being bound to the inner zones (9) along at least part of the height of the side walls from the central part and the said incisions.

## Patentansprüche

1. Verfahren zur Herstellung einer Schachtel mit Schwenkdeckel und Innenverstärkung durch Seitenwände, dadurch gekennzeichnet, dass aus einem ersten, aus einem Bogen hergestellten Zuschnittdie Seitenwände der Schachtel durch Falten von Seitenstreifen (3, 4, 5, 6) des Zuschnittes längs zweier längs einer Faltlinie (7) unter gegenseitiger Anlage nach innen umgeschlagenen Zonen (8, 9) hergestellt werden, wobei die Faltlinie den freien Rand der Seitenwände bildet, auf diesem freien Rand ein aus einem zweiten Zuschnitt hergestellter Boden befestigt wird, und dass zur Bildung des Deckels drei der äusseren Zonen (8) der Schachtelseitenwände längs eines zu ihrem freien Rand im wesentlichen parallelen Schnitt (10) durchgeschnitten werden.

2. Schachtel mit Schwenkdeckel und Innenverstärkung durch Seitenwände, dadurch gekennzeichnet, dass sie einen Mittelteil (1) und durch längs der Ränder (2) des Mittelteils gefaltete Streifen (3, 4, 5, 6) gebildete Seitenwände umfasst, von welchen Streifen jeder zwei längs einer zum entsprechenden Rand (2) parallelen Faltlinie (7) unter gegenseitiger Anlage nach innen umgeschlagene Zonen (8, 9) aufweist, der Schachtelboden (13) längs der Faltlinien (7) an den Seitenwänden befestigt ist, drei der äusseren Streifenzonen (8) längs eines zu den Rändern (2) parallelen Schnittes (10) beschnitten sind, der die Auflagekante des Deckels bildet, der Deckel längs eines Einschnittes (12) mit der Schachtel schwenkbar verbunden ist, welcher Einschnitt eine zu dem an den Mittelteil (1) angrenzenden Rand (2) parallele Faltlinie bildet und welcher in Verlängerung der Schnitte (10) liegt, und dass die äusseren Streifenzonen (8) mit den inneren Streifenzonen (9) über wenigstens einen Teil der von dem Mittelteil bis zu den Schnitten bzw. dem Einschnitt reichenden Höhe der Seitenwände verbunden sind.
